# EUROPÄISCHE PATENTSCHRIFT

(11) **EP 3 503 051 B1**
(45) Veröffentlichungstag und Bekanntmachung des Hinweises auf die Patenterteilung: **09.06.2021**
(21) Anmeldenummer: 17208495.6
(22) Anmeldetag: 19.12.2017
(51) Int. Cl.: G07F 9/10, G07F 11/00

(54) **VORRICHTUNG ZUM BEHEIZEN VON ELEKTRONISCHEN GERÄTEN, VERKAUFS- UND BEZAHLAUTOMATEN UND ZUGANGSKONTROLLVORRICHTUNGEN**
DEVICE FOR HEATING ELECTRONIC EQUIPMENT, VENDING AND PAYMENT MACHINES AND ACCESS CONTROL UNITS
DISPOSITIF POUR CHAUFFER LES DISPOSTIFS ELECTRONIQUES, DISTRIBUTEUR AUTOMATIQUE, MACHINES DE PAIEMENT ET SYSTEMES DE CONTROLE D'ACCES

(43) Veröffentlichungstag der Anmeldung: 26.06.2019
(73) Patentinhaber: SKIDATA AG, 5083 Grödig/Salzburg (AT)
(72) Erfinder: Reichartzeder, Simon, 5165 Berndorf (AT); Fries, Günther, 83435 Bad Reichenhall (DE)
(74) Vertreter: Karakatsanis, Georgios

(56) Entgegenhaltungen:
- EP-A1- 1 725 146
- EP-A1- 2 840 325
- AU-B1- 502 103
- DE-A1- 1 918 363
- US-A- 4 813 475
- US-A- 5 901 877

## Beschreibung

Die vorliegende Erfindung bezieht sich auf eine Vorrichtung zum Beheizen von elektronischen Geräten, Verkaufs- und Bezahlautomaten und Zugangskontrollvorrichtungen gemäß dem Oberbegriff des Patentanspruchs 1.

Aus dem Stand der Technik ist bekannt, Verkaufs- und Bezahlautomaten, beispielsweise Automaten zur Entrichtung von Parkgebühren und Zugangskontrollvorrichtungen, insbesondere Verkaufs- und Bezahlautomaten und Zugangskontrollvorrichtungen, die im Freien aufgestellt sind und niedrigen Temperaturen ausgesetzt sind, zu beheizen. Verkaufs-und Bezahlautomaten und Zugangskontrollvorrichtungen weisen in der Regel mehrere Module auf, beispielsweise Münzrückgabemodule, umfassend Förderbänder zum Transport der als Rückgeld dienenden Münzen, Banknoteneingabe- und -ausgabemodule, Ticket- oder Kreditkarteneinzugsmodule, Druckermodule für die Zugangsberechtigungen etc..

Das Beheizen ist erforderlich, da in der Regel Module, die in diesen Geräten enthalten sind, für Temperaturen oberhalb 0°C ausgelegt sind; Verkaufs- und Bezahlautomaten und Zugangskontrollvorrichtungen, welche ausschließlich Module aufweisen, die für den Betrieb bei niedrigen Temperaturen ausgelegt sind, sind in nachteiliger Weise sehr teuer. Ferner entsteht die Notwendigkeit, im Freien aufgestellte elektronische Geräte, wie z.B. Digital Signage Geräte zu beheizen.

Aus dem Stand der Technik ist bekannt, zum Beheizen von Verkaufs- und Bezahlautomaten und Zugangskontrollvorrichtungen an einer Stelle möglichst nah am Gehäuseboden innerhalb des Gehäuses dieser Geräte zumindest einen Heizlüfter anzuordnen, welcher durch einen Thermostaten gesteuert wird. Da die Gehäuse von Verkaufs- und Bezahlautomaten und Zugangskontrollvorrichtungen oder Teile davon aus Metall hergestellt sind, wird hierbei eine hohe Energiemenge benötigt, um die Luft innerhalb des Gehäuses zu heizen, da ein großer Teil der Heizenergie über das Gehäuse der Umwelt zugeführt wird. Bei diesen aus dem Stand der Technik bekannten Heizverfahren werden in nachteiliger Weise nicht alle Module, die in einem Automaten enthalten sind, beheizt, da aufgrund der Anordnung der Module innerhalb des Gehäuses die aufsteigende warme Luft nicht jedes Modul erreichen kann; ferner werden die im unteren Bereich des Gehäuses angeordneten Module nicht ausreichend beheizt. Zudem ist nach dem Stand der Technik ein Beheizen der an der Tür des Gehäuses angebrachten Module im Betrieb bei geöffneter Tür, was z.B. während des Auffüllens von Tickets, Münzen, Waren etc. der Fall ist, nicht möglich.

Dokument EP 1725146 A1 offenbart einen Heiß- und Kalt-Verkaufsautomaten, umfassend einen Produktteilraum, eine Kühlanlage und eine Lüftungsanlage in Verbindung mit der Kühlanlage und dem Produktteilraum, wobei die Lüftungsanlage ein Ventil umfasst, welches in Verbindung mit dem Produktteilraum positioniert ist. Der bekannte Automat umfasst ferner einen Heizer, welcher um den Produktteilraum angeordnet ist; hierbei sind das Ventil und der Heizer selektiv aktivierbar.

Aus der US 5901877 A ist ein Verkaufsautomaten für Waren bekannt, welcher mehrere Produktteilräume aufweist, die voneinander thermisch isoliert sind. Zum Beheizen eines Produktteilraums wird hierbei eine Wärmequelle in Verbindung mit einem Lüfter verwendet. Ferner geht aus der US 4813475 A ein Selbstbedienungsterminal hervor, umfassend einen Geldautomaten, bei dem Mittel zum Heizen und zum Kühlen vorgesehen sind, um die Temperatur und Feuchtigkeit im Inneren des Terminals innerhalb vorgegebener Grenzen zu halten. Hierbei ist ein Heizelement vorgesehen, dessen emittierte Wärme über einen Heizlüfter im Inneren des Terminals verteilt wird. Aus der AU 502103 B1 geht ein Verkaufsautomat hervor, in dessen Innenraum ein Heizelement vorgesehen ist, welches den gesamten Innenraum mittels eines Lüfters beheizt.

Dokument DE 1918363 A1 offenbart einen Getränkeautomaten, bei dem ein Klimatisierungsgerät Luft aufheizt und über Verbindungsschläuche zu einem an der Tür angebrachten Luftverteilerstück einer Becherausgabe zuführt. Die Verbindungsschläuche verlaufen entlang einer Seiteninnenwand des Gehäuses über die Bandseite der Gehäusetür zu deren Innenseite. Durch eine Temperaturregelung eines Saugventilators wird sichergestellt, dass die Temperatur nicht zu hoch ansteigt und nicht unter +10 Grad Celsius absinkt, womit die mechanische Funktion des Automaten gewährleistet ist.

Der vorliegenden Erfindung liegt die Aufgabe zugrunde, eine Vorrichtung zum Beheizen von elektronischen Geräten, Zugangskontrollvorrichtungen und Verkaufs- und Bezahlautomaten anzugeben, welche ein Beheizen von Modulen der Zugangskontrollvorrichtungen und Verkaufs- und Bezahlautomaten auf einfache und effektive Weise ermöglicht.

Eine Zugangskontrollvorrichtung im Sinne der Erfindung kann z.B. eine Zugangskontrollvorrichtung in einem Skigebiet oder eine Parksäule sein, wobei Parksäulen, die vor einer Einfahrt angeordnet sind, ein Knopf oder eine Taste aufweisen, mittels dessen bzw. deren Betätigung über eine Ticketausgabe ein Ticket ausgegeben wird, wobei anschließend eine Parkschranke im Öffnungssinne betätigt wird, um einem Fahrzeug Einlass zu gewähren. Bei vor Ausfahrten von Parkhäusern angeordneten Parksäulen ist eine Vorrichtung zur Eingabe von Tickets oder kartenförmigen Zahlungsmitteln, beispielsweise Kreditkarten vorgesehen, wobei nach Eingabe eines Tickets mit gültigen Bezahlinformationen oder eines kartenförmigen Zahlungsmittels und Auslesen der entsprechenden Daten eine Parkschranke im Öffnungssinne betätigt wird, um die Ausfahrt des Fahrzeugs zu ermöglichen.

Diese Aufgabe wird durch die Merkmale des Patentanspruchs 1 gelöst. Weitere Ausgestaltungen und Vorteile gehen aus den Unteransprüchen hervor.

Demnach wird eine Vorrichtung zum Beheizen von elektronischen Geräten, Zugangskontrollvorrichtungen und Verkaufs- und Bezahlautomaten vorgeschlagen, welche zumindest einen Heizlüfter umfassend einen Ventilator aufweist, welcher an einer beliebigen freien Stelle innerhalb des Gehäuses oder außerhalb des Gehäuses der elektronischen Geräte, der Verkaufs- und Bezahlautomaten oder der Zugangskontrollvorrichtungen angeordnet ist, dessen zumindest einer Luftauslass mittels eines Luftführungsbauteils mit jeweils einem Lufteinlass eines im Gehäuse angeordneten Rohrsystems strömungstechnisch verbunden ist, wobei das Rohrsystem mehrere Luftauslässe aufweist, wobei jedem zu beheizenden Modul der elektronischen Geräte, der Verkaufs- und Bezahlautomaten oder der Zugangskontrollvorrichtungen zumindest ein Luftauslass zugeordnet ist, der dem zu beheizenden Modul durch den zumindest einen Heizlüfter erwärmte Luft zuführt. Die Leistung des zumindest einen Heizlüfters kann im Rahmen einer Weiterbildung gesteuert werden.

Die Rohre des Rohrsystems können beispielsweise aus Kunststoff oder Gummi bzw. aus einem Elastomer oder aus jedem geeigneten Material hergestellt sein. Der Heizlüfter kann auf einer DIN-Tragschiene befestigt werden; ferner kann der Heizlüfter einen mit einer Steuerung verbundenen Temperatursensor aufweisen, um ein Überhitzen zu vermeiden.

Im Rahmen einer Weiterbildung der Erfindung ist sämtlichen oder einem Teil der zu beheizenden Module jeweils ein Temperatursensor zugeordnet, anhand dessen Signals über eine Steuerung die Zuführung erwärmter Luft mittels mit der Steuerung verbundener und den Luftauslässen des Rohrsystems zugeordneter Ventile reduziert oder unterbrochen wird, wenn die Temperatur einen ersten Schwellenwert zur Reduzierung der Zuführung bzw. einen zweiten Schwellenwert zur Unterbrechung der Zuführung überschreitet, wobei die Schwellenwerte für jedes zu beheizende Modul vorzugsweise individuell vorgebbar sind.

Gemäß einer Weiterbildung der Erfindung kann in das Rohrsystem zumindest ein Ventilator integriert sein, welcher die Zuführung der erwärmten Luft zu den Modulen und somit das Beheizen der Module beschleunigt.

Das Rohrsystem kann modular aufgebaut sein, so dass je nach Bedarf ggf. mittels Adapterstücken Rohre oder Rohrstücke mit jeweils zwei oder mehreren Auslässen hinzugefügt oder entfernt werden können.

Gemäß der Erfindung werden durch die vorgeschlagene Vorrichtung auch an der Tür des Gehäuses der elektronischen Geräte, der Verkaufs- und Bezahlautomaten und Zugangskontrollvorrichtungen angebrachte zu beheizende Module gezielt mit erwärmter Luft versorgt, wobei zumindest ein Rohr des Rohrsystems entlang einer Seiteninnenwand des Gehäuses über die Bandseite der Tür zu der Innenseite der Tür des Gehäuses geführt wird, derart, dass durch den zumindest einen Heizlüfter erwärmte Luft über Luftauslässe den an der Tür angebrachten zu beheizenden Modulen zugeführt wird. Dies resultiert in vorteilhafter Weise darin, dass ein elektronisches Gerät, ein Verkaufs- und Bezahlautomat oder eine Zugangskontrollvorrichtung auch bei geöffneter Tür nicht ausgeschaltet werden muss, beispielsweise während des Auffüllens von Tickets, Münzen, Waren etc..

Ferner resultiert die erfindungsgemäße Vorrichtung durch die gezielte Zuführung von erwärmter Luft in einem sehr schnellen Beheizen der zu beheizenden Module, wodurch die Zeit vom Einschalten bis zur Betriebsbereitschaft der Verkaufs- und Bezahlautomaten und Zugangskontrollvorrichtungen bei niedrigen Temperaturen erheblich verkürzt wird. Zudem resultiert die gezielte Zuführung von erwärmter Luft in einer signifikanten Energieersparnis.

Die Erfindung wird im Folgenden anhand der beigefügten Figuren näher erläutert. Es zeigen:
Figur 1: eine schematische perspektivische Ansicht eines Verkaufsautomaten nach dem Stand der Technik bei geöffneter Tür;
Figur 2: eine schematische perspektivische Ansicht eines Verkaufsautomaten umfassend eine Vorrichtung gemäß der Erfindung bei geöffneter Tür; und
Figur 3: eine schematische perspektivische Ansicht eines Teils eines Rohrsystems gemäß der Erfindung zur Veranschaulichung des modularen Aufbaus des Rohrsystems.

In Figur 1 ist mit 1 ein Verkaufsautomat bezeichnet, welcher mehrere in einem Gehäuse 2 angeordnete Module 3 aufweist; zwei Module sind an der Innenseite der Tür 4 des Gehäuses angeordnet. Hierbei ist möglichst nah am Gehäuseboden 5 ein Heizlüfter 6 angeordnet, welcher den Innenraum des Gehäuses 2 mit erwärmter Luft versorgt.

Aufgrund der Anordnung der Module 3 innerhalb des Gehäuses 2 kann hierbei die aufsteigende warme Luft nicht jedes Modul erreichen, da die in der Mitte angeordneten Module eine Zuführung warmer Luft zu den im oberen Bereich angeordneten Modulen 3 verhindern; auch werden die im unteren Bereich des Gehäuses 2 angeordneten Module 3 nicht ausreichend beheizt, da die warme Luft nach oben strömt. Wie bereits erläutert, ist ein Beheizen der an der Tür 4 des Gehäuses 2 angebrachten Module 3 im Betrieb bei geöffneter Tür 4 in nachteiliger Weise nicht möglich.

Gemäß der Erfindung und bezugnehmend auf Figur 2 wird eine Vorrichtung zum Beheizen des Verkaufsautomaten 1 vorgeschlagen, die bei dem gezeigten Beispiel einen an einer beliebigen freien Stelle innerhalb des Gehäuses 2 angeordneten Heizlüfter 6 aufweist, dessen Luftauslass mittels eines Luftführungsbauteils 7 mit einem Lufteinlass 8 eines Rohrsystems 9 umfassend mehrere Rohre 11 strömungstechnisch verbunden ist.

Wie aus Figur 2 ersichtlich, weist das Rohrsystem 9 mehrere Luftauslässe 10 auf, wobei jedem zu beheizenden Modul 3 des Verkaufsautomaten ein Luftauslass 10 zugeordnet ist, der dem jeweiligen zu beheizenden Modul 3 des Verkaufsautomaten durch den Heizlüfter 6 erwärmte Luft zuführt.

Ferner wird bei dem in Figur 2 gezeigten Beispiel ein Rohr 11 des Rohrsystems 9 entlang einer Seiteninnenwand 12 des Gehäuses 2 über die Bandseite der Tür 4 des Gehäuses zu der Innenseite der Tür 4 des Gehäuses 2 geführt, derart, dass durch den Heizlüfter 6 erwärmte Luft über Luftauslässe 10 den an der Tür 4 angebrachten zu beheizenden Modulen 3 zugeführt wird.

In Figur 3 ist ein mit dem Lufteinlass 8 des Rohrsystems 9 strömungstechnisch verbundenes Rohr 11 dargestellt, welches mit einem T-Rohrstück 11' umfassend zwei Luftauslässe 10, 10' verbindbar ist. Der Luftauslass 10 ist hierbei mittels eines Stopfens 13 lösbar versiegelt; der Stopfen kann entfernt werden, wenn ein weiteres Modul durch den Luftauslass 10 beheizt werden soll. Bei dem gezeigten Beispiel ist in Strömungsrichtung der warmen Luft betrachtet vor dem Luftauslass 10' ein Ventilator vorgesehen, welcher die Zuführung der erwärmten Luft zum dem Luftauslass 10 zugeordneten Modul beschleunigt. Anstelle eines T-Rohrstücks können in Abhängigkeit von den geometrischen Gegebenheiten und von der Anzahl und Anordnung der zu beheizenden Module weitere Rohrstücke verwendet werden, z.B. Rohrstücke mit einem Einlass und mehr als zwei Auslässen.

## Patentansprüche

1. Vorrichtung zum Beheizen von elektronischen Geräten, Zugangskontrollvorrichtungen und Verkaufs- und Bezahlautomaten (1), aufweisend zumindest einen Heizlüfter (6), der an einer beliebigen freien Stelle innerhalb eines Gehäuses (2) oder außerhalb des Gehäuses (2) der elektronischen Geräte, der Verkaufs- und Bezahlautomaten oder der Zugangskontrollvorrichtungen (1) angeordnet ist, dessen zumindest einer Luftauslass mittels eines Luftführungsbauteils (7) mit jeweils einem Lufteinlass (8) eines Rohrsystems (9) strömungstechnisch verbunden ist, wobei das Rohrsystem (9) mehrere Luftauslässe (10) aufweist und wobei jedem zu beheizenden Modul (3) der Verkaufs- und Bezahlautomaten oder der Zugangskontrollvorrichtungen (1) zumindest ein Luftauslass (10) zugeordnet ist, der dem zu beheizenden Modul (3) durch den zumindest einen Heizlüfter (6) erwärmte Luft zuführt, wobei zumindest ein Rohr (11) des Rohrsystems (9) entlang einer Seiteninnenwand des Gehäuses (2) über die Bandseite der Tür (4) des Gehäuses (2) zu der Innenseite der Tür (4) des Gehäuses (2) geführt wird, derart, dass durch den zumindest einen Heizlüfter (6) erwärmte Luft über Luftauslässe (10) den an der Tür (4) angebrachten zu beheizenden Modulen (3) zugeführt wird, **dadurch gekennzeichnet, dass** sämtlichen zu beheizenden Modulen (3) jeweils ein Temperatursensor zugeordnet ist, anhand dessen Signals über eine Steuerung die Zuführung erwärmter Luft mittels mit der Steuerung verbundener und den Luftauslässen (10) des Rohrsystems (9) zugeordneter Ventile reduziert wird, wenn die Temperatur einen ersten Schwellenwert zur Reduzierung der Zuführung überschreitet und unterbrochen wird, wenn die Temperatur einen zweiten Schwellenwert zur Unterbrechung der Zuführung überschreitet, wobei die Schwellenwerte für jedes zu beheizende Modul (3) individuell vorgebbar sind.

2. Vorrichtung zum Beheizen von elektronischen Geräten, Zugangskontrollvorrichtungen und Verkaufs- und Bezahlautomaten (1), nach Anspruch 1, **dadurch gekennzeichnet, dass** die Leistung des zumindest einen Heizlüfters (6) steuerbar ist.

3. Vorrichtung zum Beheizen von elektronischen Geräten, Zugangskontrollvorrichtungen und Verkaufs- und Bezahlautomaten (1), nach Anspruch 1 oder 2, **dadurch gekennzeichnet, dass** der Heizlüfter (6) einen mit einer Steuerung verbundenen Temperatursensor aufweist, um ein Überhitzen zu vermeiden.

4. Vorrichtung zum Beheizen von elektronischen Geräten, Zugangskontrollvorrichtungen und Verkaufs- und Bezahlautomaten (1), nach einem der vorangehenden Ansprüche, **dadurch gekennzeichnet, dass** die Rohre (11) des Rohrsystems (9) aus Kunststoff oder Gummi hergestellt sind.

5. Vorrichtung zum Beheizen von elektronischen Geräten, Zugangskontrollvorrichtungen und Verkaufs- und Bezahlautomaten (1), nach einem der vorangehenden Ansprüche, **dadurch gekennzeichnet, dass** in das Rohrsystem (9) zumindest ein Ventilator integriert ist, welcher die Zuführung der erwärmten Luft zu den Modulen (3) und somit das Beheizen der Module (3) beschleunigt.

6. Vorrichtung zum Beheizen von elektronischen Geräten, Zugangskontrollvorrichtungen und Verkaufs- und Bezahlautomaten (1), nach einem der vorangehenden Ansprüche, **dadurch gekennzeichnet, dass** das Rohrsystem (9) modular aufgebaut ist.

## Claims

1. Device for heating electronic equipment, access control units and vending and payment machines (1), having at least one heating fan (6) arranged in any open space inside a housing (2) or outside the housing (2) of the electronic equipment, the vending and payment machines or the access control units (1), the at least one air outlet of said heating fan (6) being fluidly connected by means of an air guide component (7) with respective air intakes (8) of a pipe system (9), wherein the pipe system (9) has multiple air outlets (10) and each module (3) to be heated of the vending and payment machines or the access control units (1) is associated with at least one air outlet (10), which feeds air heated by means of the at least one heating fan (6) to the module (3), wherein at least one pipe (11) of the pipe system (9) is routed along a side inner wall of the housing (2) via the hinge side of the door (4) of the housing (2) to the inside of the door (4) of the housing (2), such that air heated by the at least one heating fan (6) is directed via air outlets (10) to the modules (3) to be heated, which are attached to the door (4), **characterized in that** respective temperature sensors are associated with all modules (3) to be heated, which signal of the temperature sensor is used via a control means to reduce the feeding of heated air by means of valves connected to the control system and associated with the air outlets (10) of the pipe system (9) if the temperature exceeds a first threshold for reducing the feed, and is interrupted when the temperature exceeds a second threshold for interrupting the feed, wherein the thresholds can be individually predefined for each module to be heated (3).

2. Device for heating electronic equipment, access control units and vending and payment machines (1) according to claim 1, **characterized in that** the power of the at least one heating fan (6) is controllable.

3. Device for heating electronic equipment, access control units and vending and payment machines (1) according to claim 1 or 2, **characterized in that** the heating fan (6) has a temperature sensor connected to a control system in order to avoid overheating.

4. Device for heating electronic equipment, access control units and vending and payment machines (1) according to any one of the preceding claims, **characterized in that** the pipes (11) of the pipe system (9) are made of plastic or rubber.

5. Device for heating electronic equipment, access control units and vending and payment machines (1) according to any one of the preceding claims, **characterized in that** at least one fan is integrated in the pipe system (9), which fan accelerates the feeding of the heated air to the modules (3) and thus the heating of the modules (3) .

6. Device for heating electronic equipment, access control units and vending and payment machines (1) according to any one of the preceding claims, **characterized in that** the pipe system (9) has a modular design.

## Revendications

1. Dispositif pour chauffer les dispositifs électroniques, systèmes de contrôle d'accès, distributeurs automatiques et machines de paiement (1), comportant au moins un radiateur soufflant (6), qui est disposé à un emplacement libre quelconque à l'intérieur d'un boîtier (2) ou en dehors du boîtier (2) des appareils électroniques, des distributeurs automatiques et machines de paiement ou des systèmes de contrôle d'accès (1), dont au moins une sortie d'air est reliée respectivement du point de vue technique d'écoulement au moyen d'un composant de guidage d'air (7) à une entrée d'air (8) d'un système de tuyauterie (9) et sachant que le système de tuyauterie (9) comporte plusieurs sorties d'air (10) et sachant qu'au moins une sortie d'air (10) est attribuée à chaque module à chauffer (3) des distributeurs automatiques et machines de paiement ou des systèmes de contrôle d'accès (1), qui achemine de l'air réchauffé par au moins un radiateur soufflant (6) au module à chauffer (3), sachant qu'au moins un tuyau (11) du système de tuyauterie (9) est passé le long d'une paroi intérieure latérale du boîtier (2) sur le côté de paumelle de la porte (4) du boîtier (2) vers le côté intérieur de la porte (4) du boîtier (2) de telle manière que de l'air réchauffé par au moins un radiateur soufflant (6) est acheminé par les sorties d'air (10) aux modules à chauffer (3) disposés sur la porte (4), **caractérisé en ce qu'** un capteur de température est respectivement attribué à tous les modules à chauffer (3) à l'aide du signal duquel l'acheminement de l'air réchauffé est réduit par le biais d'une commande au moyen de soupapes reliées à la commande et attribuées aux sorties d'air (10) du système de tuyauterie (9), lorsque la température dépasse une première valeur seuil pour réduire l'alimentation et est interrompue si la température dépasse une deuxième valeur seuil pour interrompre l'alimentation, sachant que les valeurs seuils peuvent être prédéfinies individuellement pour chaque module à chauffer (3).

2. Dispositif pour chauffer les dispositifs électroniques, systèmes de contrôle d'accès, distributeurs automatiques et machines de paiement (1), selon la revendication 1, **caractérisé en ce que** la puissance d'au moins un radiateur soufflant (6) peut être commandée.

3. Dispositif pour chauffer les dispositifs électroniques, systèmes de contrôle d'accès distributeurs automatiques et machines de paiement (1), selon la revendication 1 ou 2, **caractérisé en ce que** le radiateur soufflant (6) comporte un capteur de température relié à une commande pour éviter une surchauffe.

4. Dispositif pour chauffer les dispositifs électroniques, systèmes de contrôle d'accès, distributeurs automatiques et machines de paiement (1), selon l'une quelconque des revendications précédentes, **caractérisé en ce que** les tuyaux (11) du système de tuyauterie (9) sont fabriqués en matière plastique ou en caoutchouc.

5. Dispositif pour chauffer les dispositifs électroniques, systèmes de contrôle d'accès, distributeurs automatiques et machines de paiement (1) selon l'une quelconque des revendications précédentes, **caractérisé en ce qu'**au moins un ventilateur est intégré dans le système de tuyauterie (9), lequel accélère l'acheminement de l'air réchauffé aux modules (3) et de ce fait le chauffage des modules (3).

6. Dispositif pour chauffer les dispositifs électroniques, systèmes de contrôle d'accès, distributeurs automatiques et machines de paiement (1), selon l'une quelconque des revendications précédentes, **caractérisé en ce que** le système de tuyauterie (9) est conçu de façon modulaire.
